# EUROPÄISCHE PATENTANMELDUNG

(11) **EP 2 510 848 A1**
(43) Veröffentlichungstag der Anmeldung: **17.10.2012**
(21) Anmeldenummer: 11188854.1
(22) Anmeldetag: 11.11.2011
(51) Int. Cl.: A47K 10/48

(54) **Vorrichtung zur Reinigung von Händen**

(30) Priorität: 12.04.2011 EP 11162142
(71) Anmelder: Costard GmbH, 38159 Vechelde (DE)
(72) Erfinder: Costard, Holger, 79159 Falun (SE)
(74) Vertreter: Rupprecht, Kay

(57) **Zusammenfassung**

Vorrichtung zur Reinigung von Händen umfassend ein Gehäuse mit einer Innenwandung, die einen rinnenförmigen oder muldenförmigen Behandlungsraum (12) zumindest abschnittsweise begrenzt, und einer schlitzartigen Zugangsöffnung (13), die derart geformt ist, dass der Behandlungsraum (12) für wenigstens eine Hand eines Benutzers zugänglich ist; eine in das Gehäuse integrierte Trocknungseinheit, die wenigstens eine Luftdüse (21) zur Ausbildung eines Hochgeschwindigkeits-Luftstroms quer über die Zugangsöffnung (13) umfasst; und eine in das Gehäuse integrierte Benetzungseinheit, die wenigstens eine Sprühdüse (31) zur Zufuhr von Reinigungsflüssigkeit in den Behandlungsraum (12) umfasst, wobei die Luftdüse (21) und die Sprühdüse (31) jeweils in die Innenwandung des Gehäuses integriert sind.

## Beschreibung

Die Erfindung betrifft eine Vorrichtung zum Reinigen von Händen, die Düsen zur Zufuhr eines Reinigungsmediums sowie eine Trocknungseinrichtung umfasst. Eine derartige Vorrichtung ist beispielsweise aus WO 80/01983 A1 bekannt.

Die bekannte Vorrichtung umfasst im Wesentlichen ein Waschbecken, das Teil eines Gehäuses der bekannten Handwaschvorrichtung ist. Oberhalb des Waschbeckens sind Düsen zur Zufuhr von Reinigungsflüssigkeit, vorzugsweise Wasser, in das Gehäuse der bekannten Vorrichtung integriert. Die Düsen sind in Richtung des Waschbeckens ausgerichtet. Ferner umfasst die bekannte Handwaschvorrichtung einen Heißlufttrockner, der ebenfalls oberhalb des Waschbeckens angeordnet ist und eine Luftaustrittsöffnung aufweist, die in den von dem Gehäuse gebildeten Hohlraum gerichtet ist. Auf diese Weise ergibt sich im Betrieb eine zirkulierende Warmluftströmung innerhalb des Hohlraumes bzw. des Waschbeckens. Die Handwaschvorrichtung ermöglicht einen kombinierten Handwasch- und Trocknungsvorgang.

Die bekannte Vorrichtung weist mehrere Nachteile auf. Einerseits erfordert die waschbeckenartige Konstruktion zusammen mit dem Heißlufttrockner eine Mindestgröße des Gehäuses, so dass die Handwaschvorrichtung einen relativ großen Platzbedarf aufweist. Andererseits erfordert die bekannte Vorrichtung entweder einen Frischwasseranschluss und einen Brauchwasserablauf oder relativ große Flüssigkeitstanks für Frischwasser und Brauchwasser. Dies verhindert eine kompakte und gewichtsreduzierte Bauweise bzw. erhöht den Installationsaufwand bei der Montage der Vorrichtung beispielweise in Toilettenmodulen für Eisenbahnwaggons.

Die Aufgabe der Erfindung besteht darin, eine Vorrichtung zur Reinigung von Händen anzugeben, die eine kompakte und gewichtsreduzierte Bauweise aufweist und einfach montierbar bzw. installierbar ist.

Erfindungsgemäß wird diese Aufgabe durch eine Vorrichtung zur Reinigung von Händen gelöst, die eine Befeuchtungseinheit und Trocknungseinheit aufweist, wobei die Trocknungseinheit zur Ausbildung eines Hochgeschwindigkeitsluftstroms angepasst ist.

Die Erfindung beruht auf dem Gedanken, eine Vorrichtung zur Reinigung von Händen anzugeben, die Folgendes umfasst:
- ein Gehäuse mit
   - einer Innenwandung, die einen rinnenförmigen oder muldenförmigen Behandlungsraum zumindest abschnittsweise begrenzt, und
   - einer schlitzartige Zugangsöffnung, die derart geformt ist, dass der Behandlungsraum für eine Hand eines Benutzers zugänglich ist;
- eine in das Gehäuse integrierte Trocknungseinheit, die wenigstens eine Luftdüse zur Ausbildung eines Hochgeschwindigkeits-Luftstroms quer über die Zugangsöffung umfasst; und
- eine in das Gehäuse integrierte Benetzungseinheit, die wenigstens eine Sprühdüse zur Zufuhr von Reinigungsflüssigkeit in den Behandlungsraum umfasst,
wobei die Luftdüse und die Sprühdüse jeweils in die Innenwandung des Gehäuses integriert sind.

Erfindungsgemäß sind die Benetzungseinheit und die Trocknungseinheit in das Gehäuse der Vorrichtung integriert. Das Gehäuse weist eine Innenwandung auf, die einen rinnenförmigen oder muldenförmigen Behandlungsraum umschließt. Das Gehäuse weist ferner wenigstens eine Zugangsöffnung zum Behandlungsraum auf, sodass Objekte, insbesondere die Hand eines Benutzers, in den Behandlungsraum geführt werden können. Die Trocknungseinheit umfasst Luftdüsen, die in das Gehäuse integriert sind. Die Luftdüsen sind im Bereich der Zugangsöffnung angeordnet derart, dass quer über die Zugangsöffnung ein Hochgeschwindigkeitsluftstrom leitbar ist. Die Benetzungseinheit umfasst Sprühdüsen, die ebenfalls in das Gehäuse der erfindungsgemäßen Vorrichtung integriert sind. Die Sprühdüsen sind zur Verteilung einer Reinigungsflüssigkeit oder einer Desinfektionsflüssigkeit in Richtung des Behandlungsraums ausgerichtet. Der Behandlungsraum kann ferner mit einem Ablauf für verbrauchte Reinigungsflüssigkeit oder Desinfektionsflüssigkeit fluidverbunden sein. Der Ablauf kann insbesondere in der Innenwandung des Gehäuses ausgebildet sein.

Gemäß einem nebengeordneten, allgemeinen Aspekt beruht die Erfindung auf dem Gedanken, eine Vorrichtung zur Reinigung von Objekten, insbesondere menschlichen Extremitäten, anzugeben, wobei die Vorrichtung folgendes umfasst:
- ein Gehäuse mit
   - wenigstens einer Innenwandung, die einen Behandlungsraum zumindest abschnittsweise begrenzt, und
   - einer Zugangsöffnung zum Behandlungsraum;
- eine in das Gehäuse integrierte Trocknungseinheit, die wenigstens eine Luftaustrittsöffnung zur Ausbildung eines Luftstroms quer durch den Behandlungsraum umfasst; und
- eine in das Gehäuse integrierte Benetzungseinheit, die wenigstens eine Sprühdüse zur Zufuhr eines Reinigungsmediums in den Behandlungsraum umfasst,
wobei die Luftaustrittsöffnung und die Sprühdüse jeweils in die Innenwandung des Gehäuses integriert sind.

Die Erfindung geht im Wesentlichen von der Idee aus, einen Lufttrockner mit zusätzlichen Sprühdüsen zu kombinieren. Auf diese Weise wird ermöglicht, Objekte, insbesondere die Hände eines Benutzers einerseits zu reinigen und andererseits zu trocknen, wobei der Reinigungsvorgang und der Trocknungsvorgang in einem Gerät verwirklicht werden. Der Reinigungsvorgang wird auf diese Weise beschleunigt.

Eine Besonderheit der Erfindung besteht darin, dass die Trocknungseinheit eine Luftaustrittsöffnung aufweist. Die Luftaustrittsöffnung ermöglicht die Ausbildung eines Luftstroms. Dadurch wird beim Trockenvorgang Flüssigkeit von den zu trocknenden Objekten regelrecht abgeblasen. Eine zusätzliche Heizeinrichtung, wie bei herkömmlichen Handtrocknern beispielsweise vorgesehen, ist nicht erforderlich. Dadurch wird der Energiebedarf der Reinigungsvorrichtung reduziert.

Nachfolgend werden bevorzugte Ausführungsformen der Erfindung anhand der konkreten Anwendung bei der Reinigung von Händen erläutert. Generell ist die erfindungsgemäße Vorrichtung auch zur Reinigung anderer Objekte geeignet.

Vorzugsweise ist die Luftaustrittsöffnung als Luftdüse ausgebildet, die einen Hochgeschwindigkeitsluftstrom erzeugt. Dadurch wird das Abblasen von Flüssigkeit von den zu reinigenden Objekten ohne den Einsatz einer Heizeinrichtung für den Luftstrom verbessert.

Die Vorrichtung kann Sensoren umfassen, die eine in die Zugangsöffnung geführte Hand erkennen, sodass der Reinigungs- und Trocknungsvorgang automatisch gestartet werden. Dazu ist vorzugsweise eine entsprechende Steuerung vorgesehen, die einerseits mit den Sensoren und andererseits mit der Luftaustrittsöffnung bzw. den Luftdüsen und den Sprühdüsen signalverbunden ist. Die Steuerung kann derart angepasst sein, dass beim Zuführen einer Hand bzw. allgemein eines Gegenstands durch die Zufuhröffnung in Richtung des Behandlungsraumes zunächst die Sprühdüsen aktiviert werden, um die Hand bzw. den Gegenstand mit einer Reinigungs- oder Desinfektionslösung zu benetzen. Beim Zurückziehen der Hand bzw. des Gegenstands können anschließend die Luftdüsen aktiviert werden, um die Hand bzw. den Gegenstand zu trocknen. Die erfindungsgemäße Vorrichtung ermöglicht auf diese Weise eine hygienische, berührungslose Handreinigung.

Die erfindungsgemäße Vorrichtung kann bevorzugt in Toilettenmodulen für Eisenbahnwaggons oder Flugzeuge eingesetzt werden. Grundsätzlich ist die Vorrichtung in Bereichen oder Räumlichkeiten einsetzbar, bei welchen ein möglichst geringer Flüssigkeitsverbrauch und ein geringes Gewicht erwünscht sind. Die erfindungsgemäße Vorrichtung ermöglicht in derartigen Bereichen bzw. Räumlichkeiten eine hygienische Handreinigung bei geringem Zeitaufwand.

Vorzugsweise werden das Reinigungsmedium, insbesondere eine Reinigungsflüssigkeit, und die Luft zur Trocknung mit hohem Druck in den Behandlungsraum eingebracht. Insbesondere durch die Zuführung der Reinigungsflüssigkeit über die Sprühdüsen bei einem hohen Druck wird ein geringer Verbrauch von Reinigungsflüssigkeit erreicht. Die Reinigungsflüssigkeit wird vorzugsweise fein zerstäubt, sodass sich im Wesentlichen innerhalb des Behandlungsraumes ein dünner Sprühregen bzw. Sprühnebel aus Reinigungsflüssigkeit bildet.

Generell kann die Reinigungsflüssigkeit Wasser oder ein Desinfektionsmittel umfassen. Das Wasser kann ferner mit reinigenden Substanzen, beispielsweise Seife, vermischt sein. In Abhängigkeit der verwendeten Reinigungsflüssigkeit kann die Vorrichtung bzw. die Steuerung der Vorrichtung derart angepasst sein, dass kein Trocknungsvorgang eingeleitet wird. Die Reinigungsflüssigkeit kann dann ohne eine zusätzliche Luftströmung abtrocknen.

Die Sprühdüsen können mit selbstdrehenden Düsen versehen sein. Die selbstdrehenden Düsen können derart angepasst sein, dass der Flüssigkeitsdruck der Reinigungsflüssigkeit die Rotation der Düsen bewirkt. Durch die Drehbewegung der Düsen wird sichergestellt, dass eine gleichförmige und einseitige Benetzung des zu reinigenden Gegenstands bzw. der zu reinigenden Hand erfolgt.

Im Allgemeinen kann die erfindungsgemäße Vorrichtung für die Reinigung einer einzelnen Hand oder für die Reinigung zweier Hände gleichzeitig ausgebildet sein. Die in der vorliegenden Anmeldung genannten Merkmale und Funktionen beziehen sich generell sowohl auf die Ausführungsform der Vorrichtung für eine einzelne Handreinigung, als auch für eine gleichzeitige Reinigung zweier Hände.

Das Gehäuse der erfindungsgemäßen Vorrichtung kann sowohl vertikal als auch horizontal an einer Wand montierbar oder in einem Toilettenmodul anordenbar sein. Bei einer vertikalen Anordnung ist die Zufuhröffnung vorzugsweise nach oben hin ausgerichtet. Bei der horizontalen Anordnung ist der Behandlungsraum über die Zugangsöffnung seitlich zugänglich. Die Vorrichtung kann auch in einem beliebigen Winkel zu einer senkrechten Wand angeordnet werden. Die Zugangsöffnung kann derart geformt bzw. im Bereich des Gehäuses angeordnet sein, dass eine komfortable Handhabung ermöglicht ist. Beispielsweise kann die Zugangsöffnung derart schräg angeordnet sein, dass ein Benutzer die Hände einfach und in natürlicher Haltung in den Behandlungsraum einführen kann. Es ist ferner möglich, dass die Vorrichtung mehrere Zugangsöffnungen aufweist, die unterschiedlich orientiert sind.

Vorzugsweise umfasst die erfindungsgemäße Vorrichtung ein inneres Gehäuse, das die die Sprühdüsen und die Luftdüsen umfasst. Das innere Gehäuse kann ferner mit einer Lampe zur Einbringung von infrarotem oder ultraviolettem Licht in den Behandlungsraum ausgestattet sein, um den Reinigungsvorgang bzw. den Trocknungsvorgang zu beschleunigen. Bei Verwendung einer geeigneten Reinigungsflüssigkeit kann ultraviolettes Licht zu einer Beschleunigung der Keimabtötung führen. Infrarotes Licht kann durch thermische Effekte den Trocknungsvorgang beschleunigen.

Die Luftdüsen und/oder Sprühdüsen können ausschließlich im Bereich der Zugangsöffnung angeordnet sein. Alternativ können die Luftdüsen und/oder die Sprühdüsen über den gesamten Behandlungsraum verteilt angeordnet sein. Die Luftdüsen und/oder Sprühdüsen sind dabei vorzugsweise in die Innenwandung des inneren Gehäuses bzw. Innengehäuses integriert.

Ferner umfasst die erfindungsgemäße Vorrichtung in der bevorzugten Ausführungsform ein äußeres Gehäuse, das das innere Gehäuse umschließt. Das äußere Gehäuse bzw. Außengehäuse kann eine Anzeige umfassen, die mit der Steuerung der Vorrichtung signalverbunden ist. Die Anzeige ermöglicht die optische Signalisierung der einzelnen Reinigungsschritte an den Benutzer. Auf diese Weise kann der Benutzer durch den Reinigungsvorgang geführt werden. Die Anzeige kann beispielsweise einzelne LEDs aufweisen, die beispielsweise durch unterschiedliche Farben den aktuellen Status des Reinigungsvorgangs signalisieren. Die LEDs können über die gesamte äußere Oberfläche des Gehäuses angeordnet sein. Die Außenwandung des äußeren Gehäuses kann auch ein transparentes Material umfassen, sodass die Anzeige, insbesondere die LEDs, in das Gehäuse integrierbar und dennoch von außen sichtbar sind.

Vorzugsweise sind zwischen dem äußeren Gehäuse und dem inneren Gehäuse Druckpumpen angeordnet. Eine erste Druckpumpe, insbesondere Reinigungsflüssigkeitspumpe bzw. Flüssigkeitsförderpumpe, ermöglicht die Zufuhr von Reinigungsflüssigkeit zu den Sprühdüsen bei einem bestimmten Druck. Eine zweite Druckpumpe, insbesondere Luftdruckpumpe bzw. Luftförderpumpe, bewirkt die Zufuhr von Luft zu den Luftdüsen, wobei die zweite Luftdruckpumpe derart ausgelegt ist, dass ein Luftdruck bereitgestellt wird, der die Ausgabe eines Hochgeschwindigkeitsluftstroms aus den Luftdüsen ermöglicht.

Vorzugsweise sind die Luftdruckpumpe und die Reinigungsflüssigkeitspumpe zwischen dem äußeren Gehäuse und dem inneren Gehäuse angeordnet und durch Leitungen mit dem Luftdüsen bzw. Sprühdüsen verbunden. Die Pumpen und/oder Druckleitungen können Heizelemente umfassen. Auf diese Weise können die Reinigungsflüssigkeit und/oder die Druckluft erwärmt werden, um die Effizienz des Reinigungs- bzw. Trocknungsprozesses zu erhöhen.

Im Allgemeinen kann die erfindungsgemäße Vorrichtung als Einbauteil für Toilettenmodule ausgebildet sein. Beispielsweise können in das äußere Gehäuse Tanks für Reinigungsflüssigkeit und verbrauchte Reinigungsflüssigkeit integriert sein, sodass für den Betrieb der Vorrichtung lediglich ein elektrischer Anschluss erforderlich ist. Damit eignet sich die Vorrichtung für einen schnellen und einfachen Einbau in bestehende Toilettenmodule, beispielsweise als Nachrüstlösung. Alternativ kann die Vorrichtung, insbesondere das innere Gehäuse, an bestehende Leitungssysteme, beispielsweise für die Zuführung und Abführung von Reinigungsflüssigkeit und/oder die Zuführung von Druckluft für die Luftdüsen, anschließbar sein, bzw. angeschlossen werden. Diese Variante ist insbesondere bei der Ausrüstung von Toilettenmodulen für Eisenbahnwaggons vorteilhaft.

Für den Betrieb der Vorrichtung ist es zweckmäßig, wenn wenigstens zwei Tanks vorgesehen sind. Ein erster Tank kann zur Aufnahme von frischer Reinigungsflüssigkeit und ein zweiter Tank für die Aufnahme von verbrauchter Reinigungsflüssigkeit vorgesehen sein. Einer oder beide Tanks bzw. Behälter können in das äußere Gehäuse oder das innere Gehäuse integriert sein. Alternativ können die Behälter für Reinigungsflüssigkeit und verbrauchte Reinigungsflüssigkeit außerhalb der Vorrichtung angeordnet und durch Leitungen mit der Vorrichtung verbunden sein. Beispielsweise kann nur der Tank für frische Reinigungsflüssigkeit in die erfindungsgemäße Vorrichtung integriert sein.

Die Behälter für frische Reinigungsflüssigkeit und verbrauchte Reinigungsflüssigkeit können gleichartig, insbesondere austauschbar, ausgebildet sein. Dadurch wird ermöglicht, dass der Behälter für frische Reinigungsflüssigkeit anstelle des Behälters für verbrauchte Reinigungsflüssigkeit eingesetzt wird, wenn die frische Reinigungsflüssigkeit verbraucht wird. Der leere Behälter für frische Reinigungsflüssigkeit kann also als Behälter für verbrauchte Reinigungsflüssigkeit wiederverwendet werden.

In einer bevorzugten Ausführungsform der erfindungsgemäßen Vorrichtung ist das Gehäuse, insbesondere das innere Gehäuse und das äußere Gehäuse, derart ausgebildet, insbesondere derart breit konstruiert, dass zwei Hände nebeneinander eingeführt werden können. Alternativ können die Baugröße bzw. allgemein die Dimensionen der Vorrichtung derart gewählt sein, dass zur Reinigung lediglich eine einzige Hand aufgenommen werden kann. Auf diese Weise wird die Baugröße der Vorrichtung insgesamt verringert, was insbesondere bei Toilettenmodulen für die Eisenbahn- bzw. Luftfahrzeugindustrie vorteilhaft ist.

Die Luftdüsen und die Sprühdüsen sind vorzugsweise hintereinander angeordnet. Das bedeutet, dass ein Benutzer seine Hand zunächst zwischen den Luftdüsen und anschließend zwischen den Sprühdüsen hindurch führt, wenn der Benutzer die Hand in den Behandlungsraum einführt.

Die Steuerung der Vorrichtung ist vorzugsweise derart angepasst, dass die Luftdüsen bzw. Trocknungsdüsen beim Einführen der Hand bzw. der Hände in den Behandlungsraum inaktiv sind. In diesem Verfahrensschritt sind zunächst die Waschdüsen aktiv, sodass die Hände durch einen Sprühnebel mit einer desinfizierenden Flüssigkeit befeuchtet werden. Derartige Flüssigkeiten sind beispielsweise aus dem medizinischen Bereich bekannt. Bei einer gegenläufigen Bewegung der Hände, also beim Herausziehen der Hände bzw. der einzelnen Hand aus dem Behandlungsraum, werden die Sprühdüsen bzw. Waschdüsen durch die Steuerung außer Funktion gesetzt. Gleichzeitig werden die Trocknungsdüsen bzw. Luftdüsen aktiviert, sodass beim Herausziehen der Hand aus dem Behandlungsraum automatisch der Trocknungsvorgang eingeleitet wird.

Der Reinigungs- und Trocknungsvorgang wird dem Benutzer durch eine Diodenbeleuchtung bzw. Steuerung signalisiert. Die Diodenbeleuchtung wird dabei durch die Steuerung der Vorrichtung aktiviert. Auf diese Weise erhält der Benutzer eine optische Führung durch den Reinigungsvorgang. Beispielsweise kann durch die Anzeige bzw. die Diodenbeleuchtung dem Benutzer signalisiert werden, in welcher Geschwindigkeit die Hände durch die Zugangsöffnung in den Behandlungsraum bzw. aus dem Behandlungsraum bewegt werden sollen.

Das innere Gehäuse weist vorzugsweise einen Abfluss auf, der in die Innenwandung des inneren Gehäuses integriert ist. Durch den Abfluss kann verwendete bzw. verbrauchte Reinigungsflüssigkeit abgeführt werden, beispielsweise in einen Behälter für verbrauchte Reinigungsflüssigkeit.

Die Vorteile der erfindungsgemäßen Vorrichtung bestehen einerseits darin, eine hygienische, im Wesentlichen berührungsfreie Reinigung von Händen zu ermöglichen. Andererseits ermöglicht die erfindungsgemäße Vorrichtung die Reduktion des Flüssigkeitsverbrauchs, sodass die Tankgröße für frische Reinigungsflüssigkeit und verbrauchte Reinigungsflüssigkeit reduzierbar ist. Dies wiederum führt zu Einsparungen in Volumen und Gewicht der Vorrichtung und erleichtert zusätzlich die Entsorgung von verbrauchter Reinigungsflüssigkeit.

Weitere Merkmale und Vorteile sind in den Unteransprüchen genannt.

Im Folgenden wird die Erfindung unter Bezugnahme auf die beigefügten schematischen Zeichnungen näher erläutert. Darin zeigen
- Figur 1: einen Querschnitt der Vorrichtung zur Reinigung von Händen nach einem bevorzugten Ausführungsbeispiel;
- Figuren 2a, 2b: jeweils eine Ansicht unterschiedlicher Ausführungsbeispiele einer Vorrichtung zur Reinigung von Händen, die zur gleichzeitigen Reinigung zweier Hände angepasst ist;
- Figur 3a: eine perspektivische Ansicht einer Ausführungsform der erfindungsgemäßen Vorrichtung, die zur Reinigung einer einzelnen Hand vorgesehen ist;
- Figur 3b: eine Anordnung zweier Vorrichtungen gemäß Figur 3a, die die gleichzeitige Reinigung beider Hände ermöglicht;
- Figur 4: einen Querschnitt durch ein Innengehäuse der erfindungsgemäßen Vorrichtung nach einem bevorzugten Ausführungsbeispiel;
- Figur 5: einen Querschnitt durch die erfindungsgemäße Vorrichtung nach einem weiteren bevorzugten Ausführungsbeispiel, umfassend das Innengehäuse gemäß Figur 4 und ein modular anbringbares Außengehäuse;
- Figur 6: eine Seitenansicht einer erfindungsgemäßen Vorrichtung nach einem weiteren bevorzugten Ausführungsbeispiels mit separaten Behältern für frische Reinigungsflüssigkeit und verbrauchte Reinigungsflüssigkeit;
- Figur 7: eine Seitenansicht einer erfindungsgemäßen Vorrichtung nach einem weiteren bevorzugten Ausführungsbeispiels, wobei ein integ- rierter Behälter für frische Reinigungsflüssigkeit und ein externer Behälter für verbrauchte Reinigungsflüssigkeit vorgesehen ist;
- Figuren 8a, 8b: eine Vorderansicht auf die Innenwandung einer erfindungsgemäßen Vorrichtung nach einem bevorzugten Ausführungsbeispiel, wobei unterschiedliche Anordnungen von Luftdüsen und Sprühdüsen dargestellt sind;
- Figur 9a: eine Rückansicht einer erfindungsgemäßen Reinigungsvorrichtung nach einem weiteren bevorzugten Ausführungsbeispiel;
- Figur 9b: eine Seitenansicht der Vorrichtung gemäß Figur 9a;
- Figur 9c: eine Draufsicht auf die Vorrichtung gemäß Figur 9a;
- Figur 10a: eine Rückansicht der Vorrichtung gemäß Figur 9a, wobei zusätzlich Luft- und Flüssigkeitsleitungen dargestellt sind;
- Figur 10b: eine Draufsicht der Vorrichtung gemäß Figur 10a;
- Figur 11: eine schematische Darstellung der Luftstrom- bzw. Flüssigkeitsstromführung in der Vorrichtung gemäß Figur 10a;
- Figur 12a: eine Rückansicht der Vorrichtung gemäß Figur 9a, wobei zusätzlich elektrische Bauelemente dargestellt sind;
- Figur 12b: eine Seitenansicht der Vorrichtung gemäß Figur 12a;
- Figur 13: eine Vorderansicht der Vorrichtung gemäß Figur 9a mit Anzeigeelementen;
- Figur 14a: eine Schnittansicht durch die Vorrichtung gemäß Figur 9a, wobei der Verriegelungsmechanismus zwischen dem Innengehäuse und dem Kragen dargestellt ist;
- Figur 14b: eine Seitenansicht der Vorrichtung gemäß Figur 14a;
- Figur 14c: eine Seitenansicht des Kragens für die Vorrichtung gemäß Figur 14a;
- Figur 15a: eine Draufsicht auf die Vorrichtung gemäß Figur 14a, wobei der Verriegelungsmechanismus gelöst ist;
- Figur 15b: eine Draufsicht auf die Vorrichtung gemäß Figur 14a, wobei der Verriegelungsmechanismus verriegelt ist; und
- Figur 16: eine Längsschnittansicht einer Luftförderpumpe für die Trocknungseinheit der Vorrichtung gemäß Figur 9a.

Bei den Ausführungsbeispielen gemäß Figur 1 ist vorgesehen, dass das Gehäuse der Vorrichtung eine Innenwandung aufweist, die den Behandlungsraum begrenzt. Der Behandlungsraum ist über eine Zugangsöffnung erreichbar. Insbesondere ermöglicht die Zugangsöffnung die Zuführung einer Hand eines Benutzers in den Behandlungsraum. Der Behandlungsraum ist mit einem Ablauf fluidverbunden, der in der Innenwandung ausgebildet ist. Der Behandlungsraum ist vorzugsweise derart geformt, dass im Behandlungsraum anfallende Flüssigkeit zum Ablauf geleitet wird.

In der Innenwandung des Gehäuses der erfindungsgemäßen Vorrichtung zur Reinigung von Händen sind Düsen angeordnet bzw. integriert. Die Düsen umfassen einerseits Luftdüsen und andererseits Sprühdüsen. Die Sprühdüsen dienen zur Zuführung von Reinigungsflüssigkeit in dem Behandlungsraum. Die Luftdüsen sind zur Zufuhr eines Hochgeschwindigkeitsluftstroms in den Behandlungsraum bzw. quer über die Zugangsöffnung angepasst, um die Trocknung von in dem Behandlungsraum angeordneten Händen zu ermöglichen. Die Luftdüsen und die Sprühdüsen können über den Behandlungsraum beziehungsweise die Innenwandung des Gehäuses gemischt angeordnet sein. Das bedeutet, dass die Luftdüsen und die Sprühdüsen über die Innenwandung des Gehäuses verteilt angeordnet sein können. Es ist auch möglich, dass die Luftdüsen ausschließlich im Bereich der Zugangsöffnung angeordnet sind. Die Sprühdüsen können über die restlichen Abschnitte der Innenwandung verteilt angeordnet sein.

Im Allgemeinen können die Luftdüsen und die Sprühdüsen in gleicher Anzahl vorgesehen sein. Alternativ kann vorgesehen sein, dass die Sprühdüsen in einer höheren Anzahl vorliegen als die Luftdüsen. Umgekehrt können die Luftdüsen in einer höheren Anzahl vorliegen als die Sprühdüsen.

Es ist möglich, dass sich die Luftdüsen und die Sprühdüsen über die Innenwandung des Gehäuses in Reihen abwechseln. Mit anderen Worten kann eine Reihe von Luftdüsen, eine weitere Reihe von Sprühdüsen und anschließend eine Reihe von Luftdüsen usw. vorgesehen sein. Die Luftdüsen und die Sprühdüsen können auch unregelmäßig über die Innenwandung verteilt angeordnet und in Ihrer Anordnung beliebig gemischt sein. Die Düsen sind im Allgemeinen in die Innenwandung des Gehäuses integriert.

Zusätzlich zu den Luftdüsen und Sprühdüsen können Leuchtkörper bzw. Lampen in die Innenwandung integriert sein, die zur Einleitung von Infrarotlicht oder ultraviolettem Licht in den Behandlungsraum geeignet sind.

Das Gehäuse der Vorrichtung weist ferner eine Außenwandung auf, die eine Anzeige umfassen kann. Die Anzeige kann durch Leuchtdioden gebildet sein, die eine lichtgeführte Bedienung der Vorrichtung ermöglichen. Vorzugsweise wird die Gesamtoberfläche bzw. die gesamte Außenwandung der Vorrichtung für die lichtgeführte Bedienung benutzt.

Die Innenwandung, die den Behandlungsraum begrenzt, ist vorzugsweise derart gekrümmt bzw. geneigt, dass sich im Behandlungsraum sammelnde Flüssigkeit zum Ablauf fließt, der an der tiefsten Stelle des Behandlungsraums in der Innenwandung angeordnet ist.

Im Allgemeinen kann die Vorrichtung horizontal bzw. vertikal angeordnet sein. Bei einer vertikalen Anordnung zeigt die Zugangsöffnung für die Hände vorzugsweise nach oben. Bei einer horizontalen Anordnung der Vorrichtung erstreckt sich die Zugangsöffnung für die Hände seitlich. Die Vorrichtung kann auch in jedem beliebigen Winkel zwischen einer horizontalen und einer vertikalen Anordnung ausgerichtet sein. Ferner kann die Vorrichtung auch seitlich geneigt sein. Mit anderen Worten ist die Vorrichtung im Wesentlichen beliebig an einer Wand bzw. in einem Toilettenmodul montierbar, ohne dass die Funktion der Vorrichtung beeinträchtigt wird. Dies wird insbesondere dadurch erreicht, dass die Reinigungsflüssigkeit in dem Behandlungsraum zerstäubt bzw. als Sprühnebel in den Behandlungsraum eingebracht wird.

Die erfindungsgemäße Vorrichtung zur Reinigung von Händen bzw. der Handwaschtrockner kann sowohl zur Reinigung einer einzelnen Hand als auch zur gleichzeitigen Reinigung zweier Hände ausgeführt sein. Beide Ausführungsformen weisen im Wesentlichen denselben Aufbau auf und unterscheiden sich lediglich in der Breite, insbesondere der Breite der Zugangsöffnung bzw. des Behandlungsraums.

Figur 2a zeigt eine Draufsicht auf die Zugangsöffnung eines Ausführungsbeispiels der erfindungsgemäßen Vorrichtung, die zur gleichzeitigen Reinigung von zwei Händen angepasst ist. Dabei erstreckt sich die Zugangsöffnung in der Breite gerade, so dass die Hände im Wesentlichen parallel nebeneinander in den Behandlungsraum geführt werden können. In Figur 2b ist eine Alternative der Vorrichtung gemäß 2a dargestellt, wobei die Zugangsöffnung gekrümmt ist. Insbesondere ist die Zugangsöffnung im Wesentlichen dachartig bzw. winkelförmig gekrümmt, wodurch ermöglicht wird, die beiden Hände in einer für den Benutzer komfortablen Ausrichtung in den Behandlungsraum zu führen.

In Figur 3a ist eine Ausführungsform der erfindungsgemäßen Vorrichtung dargestellt, die zur Reinigung einer einzelnen Hand vorgesehen ist. Die in der Draufsicht ersichtliche Zugangsöffnung ist im Wesentlichen quadratisch geformt und weist eine kleinere Breite auf als die Zugangsöffnung gemäß 2a. Zwei Vorrichtungen gemäß Figur 3a können nebeneinander bzw. parallel angeordnet sein, wie in Figur 3b schematisch dargestellt. Das ermöglicht die gleichzeitige oder auch abwechselnde Reinigung zweier Hände in separaten Behandlungsräumen.

Insgesamt kann die erfindungsgemäße Vorrichtung im Allgemeinen als modulares System ausgebildet sein. Die Vorrichtung kann ein inneres Gehäuse umfassen, das beispielhaft in Figur 4 dargestellt ist. Das innere Gehäuse weist einen Behandlungsraum auf, der durch einen Innenwandung begrenzt ist. Der Behandlungsraum ist über die Zugangsöffnung erreichbar. Ferner sind im inneren Gehäuse Versorgungsleitungen für die Luftdüsen und die Sprühdüsen angeordnet. Die Versorgungsleitungen sind außerdem mit einer Flüssigkeitspumpe bzw. einer Luftdruckpumpe verbunden. Mit anderen Worten ist im inneren Gehäuse eine Flüssigkeitspumpe vorgesehen, die über Flüssigkeitsleitungen mit den Sprühdüsen gekoppelt ist.

Ferner kann eine Luftdruckpumpe vorgesehen sein, die über Luftdruckleitungen mit den Luftdüsen gekoppelt ist. Das Innengehäuse des modularen Systems kann separat verwendet werden. Insbesondere kann das Innengehäuse mit einer Flüssigkeitszufuhr oder einem externen Behälter für Reinigungsflüssigkeit gekoppelt werden.

Anstelle einer Luftdruckpumpe kann auch ein Anschluss für eine externe Druckluftversorgung vorgesehen sein. Das innere Gehäuse weist dazu vorzugsweise einen Anschluss für die externen Druckluftleitungen sowie ein Druckventil auf. In dieser Ausführung ist das innere Gehäuse vorteilhaft bei der Erstausrüstung von Toilettenmodulen für Eisenbahnwaggons einsetzbar, da auf die in den Eisenbahnwaggons bereits vorhandene Druckluftzufuhr zurückgegriffen werden kann.

Das modulare System kann zusätzlich ein Außengehäuse umfassen, in das die Behälter für die frische Reinigungsflüssigkeit und für die verbrauchte Reinigungsflüssigkeit integriert sind. Eine derartige Vorrichtung zur Reinigung von Händen ist beispielsweise in Figur 5 dargestellt, die ein zusammengesetztes bzw. integriertes System zeigt, das aus zwei Modulen, nämlich dem Innengehäuse und dem Außengehäuse, zusammengesetzt ist.

Das Innengehäuse weist im Wesentlichen denselben Aufbau auf wie im Zusammenhang mit Figur 4 wie beschrieben. Insbesondere umfasst das Innengehäuse eine Flüssigkeitspumpe und eine Luftdruckpumpe, die jeweils mit den Sprühdüsen bzw. den Luftdüsen durch Versorgungsleitungen gekoppelt sind. Das Außengehäuse weist in einem oberen Abschnitt einen Behälter für frische Reinigungsflüssigkeit auf. In einem unteren Abschnitt ist ein Behälter für verbrauchte Reinigungsflüssigkeit vorgesehen. Das Außengehäuse weist ferner Anschlüsse auf, die eine Fluidverbindung zwischen dem Innengehäuse und dem Außengehäuse ermöglichen. Insbesondere sind sowohl im Außengehäuse, als auch im Innengehäuse Anschlüsse für den Austausch von frischer Reinigungsflüssigkeit vorgesehen. Insbesondere kann im oberen Abschnitt des Außengehäuses ist ein Konnektor angeordnet sein, der mit einer Flüssigkeitszufuhrleitung für die Sprühdüsen koppelbar ist, so dass frische Reinigungsflüssigkeit aus dem Außengehäuse durch die Flüssigkeitspumpe an die Sprühdüsen transportierbar ist. Der untere Abschnitt des Außengehäuses weist vorzugsweise einen Anschluss auf, der mit Abfluss im inneren Gehäuse der Vorrichtung koppelbar ist. Der im unteren Abschnitt des Außengehäuses angeordnete Behälter für verbrauchte Reinigungsflüssigkeit bzw. Abwassertank kann ferner einen Ablauf zur Entsorgung der verbrauchten Reinigungsflüssigkeit aufweisen.

In Figur 6 ist ein weiteres Ausführungsbeispiel der erfindungsgemäßen Vorrichtung dargestellt, wobei dem Innengehäuse separate Behälter für frische Reinigungsflüssigkeit und verbrauchte Reinigungsflüssigkeit zugeordnet sind. Insbesondere kann die erfindungsgemäße Vorrichtung bzw. der Handwaschtrockner derart ausgeführt sein, dass der Behälter für frische Reinigungsflüssigkeit gleichzeitig als Behälter für verbrauchte Reinigungsflüssigkeit bzw. Entsorgungstank genutzt werden kann.

Vorzugsweise sind die beiden Behälter dazu gleichartig konstruiert. Insbesondere können die beiden Behälter im Wesentlichen kanisterartig ausgebildet sein, sodass der Kanister bzw. Behälter für frische Reinigungsflüssigkeit als Entsorgungsbehälter genutzt werden kann, wenn die frische Reinigungsflüssigkeit in einen Frischflüssigkeitstank umgefüllt ist, der in das Gehäuse der erfindungsgemäßen Vorrichtung umgefüllt wurde. Diese Konstellation ist beispielhaft in Figur 7 dargestellt. Mit anderen Worten kann die erfindungsgemäße Vorrichtung derart konstruiert sein, dass Anschlüsse für handelsübliche Kanister zum Transport von Reinigungsflüssigkeit bzw. Desinfektionsmittel vorgesehen sind.

Bei dem Ausführungsbeispiel gemäß Figur 6 ist vorgesehen, dass der Desinfektionsmittelbehälter mittels eines Schlauches mit der Handwaschvorrichtung verbunden ist. Auf diese Weise wird das Desinfektionsmittel an die Sprühdüsen geführt. Ein zweiter Behälter ist mit dem Abfluss der Vorrichtung verbunden und nimmt verbrauchte Desinfektionsflüssigkeit auf. Sobald der erste Behälter für Desinfektionsmittel entleert und folglich der zweite Behälter mit verbrauchtem Desinfektionsmittel gefüllt ist, wird der zweite Behälter entsorgt und der erste Behälter anstelle des zweiten Behälters mit dem Ablauf verbunden. Ein weiterer Behälter mit frischem Desinfektionsmittel wird an die Flüssigkeitspumpe angeschlossen. Auf diese Weise können die Behälter für die Desinfektionsflüssigkeit zur Aufnahme von Abwasser bzw. verbrauchter Desinfektionsflüssigkeit wiederverwendet werden.

Bei dem Ausführungsbeispiel gemäß Figur 7 ist zusätzlich vorgesehen, dass die Vorrichtung einen Tank für Desinfektionsmittel umfasst. Das mit den ersten Behälter angelieferte Desinfektionsmittel wird zunächst in den Tank der Vorrichtung umgefüllt, sodass den Sprühdüsen Reinigungsflüssigkeit bzw. Desinfektionsmittel zur Verfügung steht. Der nun entleerte Behälter wird an den Abfluss der Vorrichtung angeschlossen und als Abwasserbehälter bzw. Behälter für verbrauchtes Desinfektionsmittel wiederverwendet.

Wie in Zusammenhang mit dem Ausführungsbeispiel gemäß Figur 1 bereits erläutert, können die Sprühdüsen bzw. Luftdüsen über die Innenwandung der erfindungsgemäßen Vorrichtung unterschiedlich verteilt angeordnet werden sein. In den Figuren 8a und 8b sind beispielhafte Verteilungen der Sprühdüsen in einer Vorderansicht der Innenwandung des Gehäuses dargestellt.

Beispielsweise kann eine erste Reihe von Düsen, die in die Innenwandung integriert und im Bereich der Zugangsöffnung angeordnet sind, als Hochdruckdüsen für Luft ausgebildet sein. Die im Bereich der Zugangsöffnung angeordneten ersten Düsen sind also vorzugsweise als Luftdüsen ausgeführt.

Eine zweite Reihe von Düsen, die weiter Richtung des Behandlungsraumes angeordnet ist, umfasst vorzugsweise Hochdruckdüsen für Reinigungsflüssigkeit. Die Hochdruckdüsen für Reinigungsflüssigkeit können derart angepasst sein, dass die Reinigungsflüssigkeit fein zerstäubt wird. Für die Funktion der erfindungsgemäßen Vorrichtung sind zwei Düsenreihen ausreichend, wobei die ersten Reihe Luftdüsen und die zweiten Düsenreihe Reinigungsdüsen bzw. Sprühdüsen umfasst. In die Innenwandung der Vorrichtung ist ferner der Abfluss integriert. Die Innenwandung kann auch mehr als zwei Düsenreihen umfassen. Dabei ist bevorzugt, dass sich jeweils eine Reihe mit Luftdüsen und eine Reihe mit Sprühdüsen abwechseln.

In Figur 8b ist ein Ausführungsbeispiel dargestellt, wobei eine erste Reihe von Luftdüsen im Bereich der Zugangsöffnung zum Behandlungsraum angeordnet ist. Eine nachgeordnete zweite Reihe von Düsen umfasst Waschdüsen bzw. Sprühdüsen. Der zweiten Düsenreihe ist eine dritte Reihe von Luftdüsen nachgeordnet, auf die wiederum eine Reihe von Waschdüsen bzw. Sprühdüsen folgt. Insgesamt weist das Ausführungsbeispiel gemäß Fig. 8b vier Düsenreihen auf, wobei zwei Düsenreihen aus Luftdüsen und zwei weitere Düsenreihen aus Sprühdüsen gebildet sind. Es ist auch möglich, das in die Innenwandung mehr als vier Düsenreihen integriert sind.

Die Luftdüsen und/oder Sprühdüsen können mit einer Heizeinrichtung kombiniert sein. Mit anderen Worten können die Luftdüsen und/oder die Sprühdüsen mit einer Heizeinrichtung derart verbunden sein, dass die aus den Luftdüsen strömende Luft zum Trocknen der im Behandlungsraum angeordneten Objekte bzw. Hände und/oder die Reinigungsflüssigkeit zum Benetzen der Hände erwärmbar sind. Durch die Verwendung von erwärmter Luft bzw. erwärmter Reinigungsflüssigkeit kann die Effizienz der Händereinigung und der Händetrocknung gesteigert werden.

Im Allgemeinen ist das zuvor beschriebene Ausführungsbeispiel der erfindungsgemäßen Vorrichtung U-förmig bzw. rinnenförmig ausgebildet. Der Behandlungsraum weist also einen U-förmigen Querschnitt auf. Dies gilt für alle vorgenannten Ausführungsbeispiele.

Die Figuren 9a-15b zeigen ein weiteres Ausführungsbeispiel der erfindungsgemäßen Vorrichtung, insbesondere Reinigungsvorrichtung. Die Vorrichtung umfasst ein Gehäuse 10 mit einer Innenwandung bzw. einem Innengehäuse 11. Das Innengehäuse 11 begrenzt einen Behandlungsraum 12. Vorzugsweise ist das Innengehäuse 11 quaderförmig ausgebildet, wobei fünf Seiten des quaderförmigen Innengehäuses 11 den Behandlungsraum 12 begrenzen. Eine sechste Seite des Innengehäuses 11 ist offen und bildet eine Zugangsöffnung 13 zum Behandlungsraum 12. Die Zugangsöffnung 13 ist im Wesentlichen schlitzartig ausgebildet. Insbesondere weist die Zugangsöffnung 13 eine rechteckige Form auf. Die Größe der Zugangsöffnung 13 entspricht vorzugsweise der Innenhöhe bzw. Innenbreite des Behandlungsraums 12. Die Zugangsöffnung 13 ist insbesondere derart angepasst bzw. derart dimensioniert, dass der Behandlungsraum 12 durch die Zugangsöffnung 13 für ein zu reinigendes Objekt, vorzugsweise wenigstens eine Hand eines Benutzers, zugänglich ist. Besonders bevorzugt ist eine Ausführungsform, bei der die Zugangsöffnung 13 eine Höhe und Breite aufweist derart, dass gleichzeitig zwei Hände eines Benutzers in den Behandlungsraum 12 eingeführt werden können.

In das Gehäuse 10 ist eine Trocknungseinheit 20 integriert. Die Trocknungseinheit 20 umfasst wenigstens eine Luftdüse 21, die mit dem Innengehäuse 11 verbunden ist und derart ausgerichtet ist, dass ein Hochgeschwindigkeitsluftstrom in den Behandlungsraum 12 einleitbar ist. Die Luftdüse 21 ist also in den Behandlungsraum 12 hinein gerichtet. Vorzugsweise sind mehrere Düsen 21 im Innengehäuse 11 angeordnet. Bei dem dargestellten Ausführungsbeispiel sind insgesamt vier Luftdüsen 21 vorgesehen, wobei jeweils zwei Luftdüsen auf einer Oberseite 11a bzw. einer Unterseite 11b des Gehäuses 11 angeordnet sind. Eine andere Anzahl von Luftdüsen 21 ist möglich. Die Luftdüsen 21 können jeweils denselben Abstand zur Zugangsöffnung 13 aufweisen. Konkret ist vorgesehen, dass die Luftdüsen 21 derart ausgerichtet sind, dass in der Nähe der Zugangsöffnung 13 ein Luftvorhang aus einem Hochgeschwindigkeitsluftstrom ausbildbar ist. Die Luftdüsen 21 können, wie beispielsweise in Figur 9b dargestellt, bezüglich des Innengehäuses 11 geneigt angeordnet sein, insbesondere derart, dass der Luftstrom in Richtung einer Rückwand 11c gerichtet ist.

Das Gehäuse 10 umfasst ferner eine Benetzungseinheit 30. Die Benetzungseinheit 30 ist in das Gehäuse 10 integriert. Konkret umfasst die Benetzungseinheit 30 wenigstens eine Sprühdüse 31, die im Innengehäuse 11 angeordnet und in Richtung des Behandlungsraumes 12 gerichtet ist. Die Sprühdüse 31 ist vorzugsweise derart angepasst, dass in den Behandlungsraum 12 Reinigungsflüssigkeit zuführbar ist. Insbesondere ist die Sprühdüse 31 derart ausgebildet, dass innerhalb des Behandlungsraums 12 ein Reinigungsnebel erzeugbar ist. Das bedeutet, dass die Sprühdüse im Wesentlichen ein Aerosol aus Reinigungsflüssigkeit erzeugt, das die im Behandlungsraum 12 angeordneten, zu reinigenden Objekte, insbesondere Hände, mit der Reinigungsflüssigkeit benetzt. Bei dem in den Figuren dargestellten Ausführungsbeispiel sind insgesamt vier Sprühdüsen 31 vorgesehen, wobei jeweils zwei Sprühdüsen auf der Oberseite 11a bzw. der Unterseite 11b des Innengehäuses 11 angeordnet sind. Eine andere Anzahl von Sprühdüsen ist möglich.

In diesem Zusammenhang wird darauf hingewiesen, dass als bevorzugte Reinigungsflüssigkeiten Desinfektionsflüssigkeiten oder Wasser oder Gemische aus einer Desinfektionsflüssigkeit und Wasser eingesetzt werden können. Im Hinblick auf die Trocknungseinheit 20, insbesondere die zur Ausbildung eines Hochgeschwindigkeitsluftstroms ausgebildete Luftdüse 21, wird darauf hingewiesen, dass eine Luftaustrittsgeschwindigkeit von wenigstens 120 m/s, insbesondere wenigstens 140 m/s, insbesondere wenigstens 160 m/s, insbesondere wenigstens 180 m/s, insbesondere wenigstens 200 m/s im Rahmen der Anmeldung als Hochgeschwindigkeitsluftstrom angesehen wird.

Die Trocknungseinheit 20 und die Benetzungseinheit 30 sind vorzugsweise derart angeordnet, dass die Luftdüsen 21 zwischen den Sprühdüsen 31 und der Zugangsöffnung 13 angeordnet sind. Dadurch und insbesondere durch die Neigung der Luftdüsen 21 in Richtung der Rückwand 11c ist gewährleistet, dass die Luftstromrichtung in den Behandlungsraum 12 hineingerichtet ist und ein Austritt von verunreinigter Luft aus der Vorrichtung vermieden wird. Konkret wird eine Luftströmung von den Luftdüsen 21 zu einer Absaugung bereitgestellt. Die Absaugung wirkt im Bereich der Rückwand 11c. Konkret ist vorgesehen, dass an der Unterseite 11b des Innengehäuses 11 eine Ablaufrinne 14 angeordnet ist. Die Ablaufrinne 14 weist eine Neigung auf, so dass sich verbrauchte Reinigungsflüssigkeit bzw. Brauchflüssigkeit an einem Endpunkt der Ablaufrinne sammelt und von dort abgesaugt werden kann. Zusätzlich kann vorgesehen sein, dass das Innengehäuse 11 eine Neigung aufweist, wobei die Ablaufrinne 14 im tiefsten Punkt des Innengehäuses 11 angeordnet ist. Die auf der Unterseite 11b des Innengehäuses 11 sich sammelnde Brauchflüssigkeit wird somit effektiv zur Ablaufrinne 14 geleitet.

Die Trocknungseinheit 20 umfasst ferner eine Luftförderpumpe 22, die auf einer Außenseite des Innengehäuses 11, insbesondere zwischen einem Außengehäuse 19 und dem Innengehäuse 11 des Gehäuses 10 angeordnet ist. Die Luftförderpumpe 22 ist also in das Gehäuse 10 integriert. Vorzugsweise ist die Luftförderpumpe 22 an der äußeren Oberseite 11a des Innengehäuses 11 angeordnet, wie in den Figuren 9a und 9c erkennbar ist.

Die Benetzungseinheit 30 weist eine Flüssigkeitsförderpumpe 32 auf, die ebenfalls in das Gehäuse 10 integriert ist. Konkret ist die Flüssigkeitsförderpumpe 32 auf einer Außenseite, insbesondere der äußeren Oberseite 11a, des Innengehäuses 11 angeordnet. Die Flüssigkeitsförderpumpe 32 ist somit zwischen dem Innengehäuse 11 und dem Außengehäuse 19 angeordnet, wie in den Figuren 9a-9c dargestellt.

An der Rückwand 11c sind an der Außenseite des Innengehäuses 11 ein Frischflüssigkeitsbehälter 60 und ein Brauchflüssigkeitsbehälter 61 angeordnet. Im Grundzustand ist der Frischflüssigkeitsbehälter 60 mit frischer Reinigungsflüssigkeit, vorzugsweise einer Desinfektionsmittellösung, gefüllt. Der Brauchflüssigkeitsbehälter 61 ist leer, um verbrauchte Reinigungsflüssigkeit aufzunehmen. Der Frischflüssigkeitsbehälter 60 und der Brauchflüssigkeitsbehälter 61 weisen jeweils Schlauchanschlüsse 62 auf. Der Brauchflüssigkeitsbehälter 61 umfasst überdies einen Tröpfchenabscheider, der vorzugsweise im Schlauchanschluss 62 angeordnet ist.

Wie in Figur 10a gezeigt, ist an der Rückwand 11c des Innengehäuses 11 ferner ein Ventil, insbesondere ein Vierwegeventil, angeordnet. Das Vierwegeventil ist einerseits mit dem Frischflüssigkeitsbehälter 60 und dem Brauchflüssigkeitsbehälter 61 und andererseits mit der Luftförderpumpe 22 und der Flüssigkeitsförderpumpe 32 fluidverbunden.

Nachfolgend werden die Luftströmungs- und Reinigungsflüssigkeitskreisläufe der Vorrichtung näher erläutert:
Das Vierwegeventil 43 ist durch einen Flüssigkeitsschlauch 33 mit der Flüssigkeitsförderpumpe 32 fluidverbunden. Die Flüssigkeitsförderpumpe 32 ist ferner durch weitere Flüssigkeitsschläuche 33 mit den Sprühdüsen 31 fluidverbunden. Die Reinigungsflüssigkeit aus dem Frischflüssigkeitsbehälter 60 wird durch die Flüssigkeitsförderpumpe 32 angesaugt und über den Schlauchanschluss 62 in den Flüssigkeitsschlauch 33 geleitet. Über den Flüssigkeitsschlauch 33 gelangt die Reinigungsflüssigkeit nach Passieren der Flüssigkeitsförderpumpe 32 an die Sprühdüsen 31 und wird feinverteilt in den Behandlungsraum 12 geleitet. Die im Behandlungsraum 12 wirksam zur Reinigung eingesetzte Reinigungsflüssigkeit wird als Brauchflüssigkeit über die Ablaufrinne 14 einer Absaugung zugeführt. Durch die Absaugung gelangt die Brauchflüssigkeit an den Tröpfchenabscheider bzw. Flüssigkeitsabscheider 24 des Brauchflüssigkeitsbehälters 61. Die Flüssigkeit wird dabei in den Brauchflüssigkeitsbehälter 61 abgeführt.

Die Luftströmung wird bei der erfindungsgemäßen Vorrichtung ebenfalls in einem Kreislauf geführt. Konkret ist das Vierwegeventil 43 durch einen Luftschlauch 23 mit der Luftförderpumpe 22 fluidverbunden. Die Luftförderpumpe 22 ist ferner über weitere Luftschläuche 23 mit den Luftdüsen 21 fluidverbunden. Ferner ist ein Absaugschlauch 29 vorgesehen, der die Ablaufrinne 14 mit dem Brauchflüssigkeitsbehälter 61 fluidverbindet.

Über die Luftförderpumpe 22 wird Luft durch die Luftschläuche 23 an die Luftdüsen 21 geleitet. Die Luftdüsen 21 bilden im Behandlungsraum 12 einen Luftvorhang. Die Luftströmung wird in Richtung der Ablaufrinne 14 geleitet, wobei ferner an der Ablaufrinne 14 ein Unterdruck durch die Luftförderpumpe 22 aufrechterhalten wird. Dadurch wird ein Luft-Reinigungsflüssigkeits-Gemisch angesaugt. Zwischen der Ablaufrinne 14 und dem Tröpfchenabscheider bzw. Flüssigkeitsabscheider 24 des Brauchflüssigkeitsbehälters 61 ist ein Absaugschlauch 29 angeordnet, so dass mit Reinigungsflüssigkeit angereicherte Luft an den Brauchflüssigkeitsbehälter 61 geleitet wird. Am Flüssigkeitsabscheider 24, der unmittelbar vor dem Brauchflüssigkeitsbehälter 61 angeordnet ist, wird die Flüssigkeit von der Luft getrennt. Die verbrauchte Reinigungsflüssigkeit gelangt in den Brauchflüssigkeitsbehälter 61 wogegen die am Flüssigkeitsabscheider 24 gereinigte Luft über einen Luftschlauch 23 und die Luftförderpumpe 22 an die Luftdüsen 21 zurückgeleitet wird.

Die Kreisläufe der Luftführung bzw. Flüssigkeitsführung sind in Figur 11 schematisch dargestellt, wobei Luftströme mit LS, Flüssigkeitsströme mit FS und gemischte Luft-Flüssigkeitsströme mit LFS bezeichnet sind.

Grundsätzlich kann die Reinigungsvorrichtung derart ausgelegt sein, dass der Frischflüssigkeitsbehälter 60 und der Brauchflüssigkeitsbehälter 61 austauschbar sind, insbesondere gegeneinander austauschbar. Beispielsweise kann vorgesehen sein, dass der Frischflüssigkeitsbehälter 60 als Brauchflüssigkeitsbehälter 61 verwendet wird, sobald der Frischflüssigkeitsbehälter 60 leer ist. Lediglich der Brauchflüssigkeitsbehälter 61 ist dann durch einen Frischflüssigkeitsbehälter 60 auszutauschen. In den Figuren 10a und 10b ist eine mögliche Schlauchverbindung zwischen dem Frischflüssigkeitsbehälter 60 und dem Brauchflüssigkeitsbehälter 61 gestrichelt dargestellt, die ein derartiges einzelnes Auswechseln von Behältern ermöglicht. Bevorzugt ist jedoch eine Ausführungsform, bei der der Frischflüssigkeitsbehälter 60 und der Brauchflüssigkeitsbehälter 61 fest mit dem Innengehäuse 11 verbunden sind. Auf diese Weise ist eine bessere Raumnutzung möglich. Überdies hat sich herausgestellt, dass das Umsetzen der einzelnen Behälter umständlich ist. Ferner kann bei einer Ausführungsform, die auf den Funktionswechsel der Behälter 60, 61 verzichtet, das Vierwegeventil eingespart werden.

Die Reinigungsvorrichtung umfasst ferner eine Steuereinheit 40, die ebenso wie die Trocknungseinheit 20 und die Benetzungseinheit 30 vorzugsweise in das Gehäuse 10 integriert ist. In Figur 12a ist die Steuereinheit 40 dargestellt, die vorzugsweise in einem nachfolgend näher beschriebenen Kragen 15 der Vorrichtung angeordnet ist. Die Steuereinheit 40 ist elektrisch mit einem elektrischen Hauptanschluss 41 gekoppelt, insbesondere signalverbunden. Ebenso ist die Steuereinheit 40 mit der Luftförderpumpe 22 bzw. der Flüssigkeitsförderpumpe 32 elektrisch gekoppelt bzw. signalverbunden. Ferner ist die Steuereinheit 40 mit wenigstens einem elektrischen Schalter 42 signalverbunden, der bei einer Trennung des Innengehäuses 11 vom Außengehäuse 19 ein Schaltsignal ausgibt. Auf den elektrischen Schalter 42 wird später näher eingegangen.

Die Reinigungsvorrichtung umfasst einen Kragen 15, der im Bereich der Zugangsöffnung 13 angeordnet ist. Der Kragen 15 bildet im Wesentlichen einen Flansch, der mit dem Innengehäuse 11 verbindbar ist und das Außengehäuse 19, insbesondere einen Einschubschacht 16 des Außengehäuses 19 überdeckt. Im Kragen 15 ist die Steuereinheit 40 angeordnet, wie in Figur 12b schematisch dargestellt. Auf der sichtbaren Vorderseite des Kragens 15 können Anzeigeelemente, vorzugsweise wenigstens ein grafisches Anzeigeelement 50 und/oder wenigstens ein alphanumerisches Anzeigeelement 51 angeordnet sein. Die grafischen Anzeigeelemente 50 umfassen vorzugsweise wenigstens zwei farbcodierte Pfeile. Vorzugsweise sind zwei Pfeile vorgesehen, die bei Aktivierung rot erscheinen und einem Benutzer signalisieren, dass das zu reinigende Objekt nun in den Behandlungsraum 12 eingeführt werden soll. Ferner können grün aktivierbare Pfeile vorgesehen sein, die einem Benutzer signalisieren, dass der Reinigungsvorgang abgeschlossen ist und das Objekt aus dem Behandlungsraum 12 entfernt werden kann. In Figur 13 ist die Vorderseite des Kragens 15 mit Anzeigeelementen 50, 51 dargestellt. Die beiden äußeren, schräg nach oben zeigenden Pfeile bilden jeweils ein grafisches Anzeigeelement 50, das vorzugsweise grün leuchtend aktivierbar ist und die Fertigstellung des Reinigungsvorgangs signalisieren. Die beiden inneren Pfeile, die schräg nach unten zeigen, signalisieren bei aktivierter Beleuchtung in der Farbe rot, dass beispielsweise zu reinigende Hände nun in dem Behandlungsraum 12 eingeführt werden sollen. Zwischen den beiden rot aktivierbaren Pfeilen ist ein alphanumerisches Anzeigeelement 51 angeordnet, das als Display für Bedienungsinformationen, allgemeine Informationen oder Werbeinformationen eingesetzt werden kann. Die Erfindung ist nicht auf die vorbeschriebene Farbwahl für die Anzeigeelemente beschränkt. Selbstverständlich sind auch andersfarbige Anzeigeelemente für die einzelnen Vorgänge möglich.

Vorzugsweise kann anstelle des alphanumerischen Anzeigeelements ein grafisches Display eingesetzt werden, das Animationen oder Filme zeigt, um den Benutzer zur gründlichen Reinigung bzw. Desinfektion der Hände zu motivieren.

Der Kragen 15 ist vorzugsweise vom Innengehäuse 11 trennbar. Dazu können allgemein Befestigungselemente, insbesondere Federklemmen 17 vorgesehen sein, die mit dem Innengehäuse 11 fest verbunden sind (Figuren 14a, 14b). Über die Federklemmen 17 kann der Kragen 15 klemmend mit dem Innengehäuse 17 verbunden werden.

Der Kragen 15 weist ferner Ausnehmungen 18 auf, die den Zugang für ein Werkzeug 70 zu den Federklemmen 17 ermöglichen (Figur 14c). Zum Lösen des Kragens 15 wird das Werkzeug 70 in die Ausnehmung 18 eingeführt derart, dass die Federklemme 17 aus einer entsprechenden Verankerung im Kragen 15 herausgedrückt wird (Figur 15a). Der Kragen 15 kann dann abgenommen werden. Vorzugsweise sind zwei Federklemmen 17 vorgesehen, die jeweils an den Seitenflächen 11d des Innengehäuses 11 angeordnet sind. Der Kragen 15 weist entsprechend zwei Einrastbereiche auf, in die die Federklemmen 17 zur Verbindung des Kragens 15 mit dem Innengehäuse 11 einrasten. Dementsprechend sind zwei Ausnehmungen 18 vorgesehen, die jeweils den Zugang für das Werkzeug 70 an eine Federklemme 17 ermöglichen.

Zwischen den Federklemmen 17 und dem Innengehäuse 11 kann ferner jeweils ein elektrischer Schalter 42 angeordnet sein. Im Allgemeinen können die Federklemmen 17 mit einem elektrischen Schalter 42 verbunden sein derart, dass durch eine Betätigung der Federklemmen 17 ein elektrisches Signal an die Steuereinheit 40 übermittelbar ist. Vorzugsweise wird infolge des Signals, das durch die elektrischen Schalter 42 an die Steuereinheit 40 übermittelt wird, der Betrieb der Luftförderpumpe 22 und der Flüssigkeitsförderpumpe 32 gestoppt bzw. unterbrochen. Zumindest die Flüssigkeitsförderpumpe 32 wird durch die Betätigung der Federklemmen 17 außer Kraft gesetzt. Dadurch wird verhindert, dass bei der Reinigung des Behandlungsraumes 12 Reinigungsflüssigkeit in den Behandlungsraum 12 eingeleitet wird.

Figur 16 zeigt einen Querschnitt durch die Luftförderpumpe 22 aus einem bevorzugten Ausführungsbeispiel der erfindungsgemäßen Reinigungsvorrichtung. Die Luftförderpumpe 22 weist einen inneren Strömungskanal 44 auf, in dem ein Ventilator 25 angeordnet ist. Dem Ventilator in Strömungsrichtung vorgeordnet ist eine Prallplatte 26, die zu einer verbesserten Luftführung beiträgt. Dem Ventilator 25 nachgeordnet ist im inneren Strömungskanal 44 ein Aktivkohlefilter 27, der eine Luftreinigung bewirkt. In Strömungsrichtung hinter dem Aktivkohlefilter 27 sind seitliche Öffnungen 45 vorgesehen, die zumindest einen Teil der durch den Aktivkohlefilter 27 strömenden Luft in einem äußeren Strömungskanal 46 leiten. Die in den äußeren Strömungskanal 46 geleitete Luft strömt entgegen der Strömungsrichtung im inneren Strömungskanal 44 und gelangt im Bereich der Eintrittsöffnung 47 wieder in den inneren Strömungskanal 44. In Strömungsrichtung der Luft im inneren Strömungskanal 44 den seitlichen Öffnungen 45 nachgeordnet ist ein Ventil bzw. eine Drosselklappe 28 vorgesehen, durch die die Druckverhältnisse der Luftströmung gesteuert werden kann.

Vorteilhaft ist bei der erfindungsgemäßen Vorrichtung vorgesehen, dass sowohl die Zuführung der Luft zu den Luftdüsen 21, als auch die Absaugung der mit Brauchflüssigkeit versetzten Luft über eine einzige Pumpe, nämlich die Luftförderpumpe 22 erfolgt. Über den Flüssigkeitsabscheider 24 wird die Brauchflüssigkeit 61 aus dem Luftstrom entfernt und die Luft nach einer Reinigung im Aktivkohlefilter 27 wieder den Luftdüsen 21 zugeführt. Die Prallplatte 26 verhindert dabei Verwirbelungen des Luftstrom und somit unkontrollierte Luftbewegungen. Die doppelwandige Ausführung der Luftförderpumpe 22, also die Bereitstellung eines inneren Strömungskanals 44 und eines äußeren Strömungskanals 46, ermöglicht eine Trockenluftführung. Im Bereich der Eintrittsöffnung 47 zur Luftförderpumpe 22 können Führungselemente angeordnet sein, die Verwirbelungen vermeiden. Generell kann die Eintrittsöffnung 47 derart konstruiert sein, dass die Luftstromrichtung in die Luftförderpumpe 22 hinein führt und einen Austritt verunreinigter Luft verhindert.

Im Folgenden wird die Funktionsweise der erfindungsgemäßen Vorrichtung, insbesondere in Verbindung mit dem Ausführungsbeispiel gemäß Figuren 9a-16 erläutert:
Die erfindungsgemäße Vorrichtung wird vorzugweise zur Händedesinfektion eingesetzt. Dabei führt der Benutzer seine Hände in den Behandlungsraum 12 hinein.
Durch einen Nährungssensor im Bereich der Zugangsöffnung 13 wird der Behandlungsraum 12 zunächst beleuchtet. Dazu sind im Innengehäuse 11 integrierte Leuchtmittel, insbesondere LEDs, angeordnet. Gleichzeitig beginnt sich ein Desinfektionsnebel aufzubauen, der etwa für zwei bis drei Sekunden aufrechterhalten wird.
Ebenfalls gleichzeitig strömt aus den Luftdüsen 21 Luft, um zu verhindern, dass der Reinigungsflüssigkeitsnebel den Behandlungsraum 12 verlässt. Der Reinigungsflüssigkeitsnebel wird durch Betrieb der Flüssigkeitsförderpumpe 32 erzeugt, die die Reinigungsflüssigkeit unter Druck an die Sprühdüsen 31 leitet. Die Sprühdüsen 31 zerstäuben die Reinigungsflüssigkeit.

Nach erfolgter Reinigung wird die Flüssigkeitsförderpumpe 32 deaktiviert. Die Luftförderpumpe 22 bleibt aktiv, so dass weiterhin ein Luftvorhang durch die Luftdüsen 21 aufrechterhalten wird. Die Deaktivierung der Flüssigkeitsförderpumpe 32 erfolgt vorzugsweise nach etwa drei Sekunden. Durch entsprechende Anzeigen an der Vorderseite des Kragens 15 wird der Benutzer aufgefordert, die Hände zurückzuziehen, so dass der Luftstrom die Hände trocknet. Der Luftstrom stoppt, d.h. die Luftförderpumpe 22 wird deaktiviert, sobald die Hände aus dem Behandlungsraum 12 entfernt sind.

Die Vorrichtung umfasst vorzugsweise einen Füllstandsanzeiger, der mit den Anzeigeelementen am Kragen 15 verbunden ist. Konkret kann vorgesehen sein, dass in den Frischflüssigkeitsbehälter 60 ein Füllstandssensor angeordnet ist, der ein Signal ausgibt, wenn weniger als 20 % der Reinigungsflüssigkeitsmenge im Behälter verblieben ist. Vorzugsweise ist der Füllstandssensor in einem unteren Bereich eines Saugrüssels angeordnet, der in den Frischflüssigkeitsbehälter 60 hinabgelassen wird. Im Bereich der Anzeigeelemente am Kragen 15 ist vorzugsweise ein optisches Signal insbesondere in Form einer Leuchte oder einer Anzeige im Display, wenn der Mindestfüllstand unterschritten wurde.

Zur Wartung der Vorrichtung ist vorgesehen, dass das Innengehäuse 11 entlang von Führungsschienen vollständig aus dem Außengehäuse 19 herausgezogen werden kann. Die Führungsschienen geben dabei die erforderliche Trennbewegung zwischen Außengehäuse 19 und Innengehäuse 11 vor und tragen das Gewicht des Innengehäuses 11. Ferner kann ein Anschlag vorgesehen sein, der das vollständige Herausziehen des Innengehäuses 11 aus dem Außengehäuse 19 verhindert. Zur vereinfachten Nachfüllung des Frischflüssigkeitsbehälters 60 kann der Frischflüssigkeitsbehälter 60 einen Bajonettverschluss aufweisen. Zum Nachfüllen wird dieser geöffnet und der Frischflüssigkeitsbehälter 60 mit frischer Reinigungsflüssigkeit befüllt. Ebenfalls kann über einen Bajonettverschluss der Brauchflüssigkeitsbehälter 61 leicht entleert werden.

Der elektrische Hauptanschluss 41 ist vorzugsweise derart konstruiert, dass durch Herausziehen des Innengehäuses 11 aus dem Außengehäuse 19 die Vorrichtung vollständig stromlos ist. Konkret wird durch Herausziehen des Innengehäuses 11 aus dem Außengehäuse 19 die Steuereinheit 40 von der Stromversorgung getrennt. Um zu verhindern, dass die im Innengehäuse angeordneten Sensoren einen Reinigungsvorgang auslösen, wenn der Behandlungsraum 12 bzw. Innengehäuse 11 gereinigt werden sollen, sind die elektrischen Schalter 42 an den Federklemmen 17 vorgesehen, die die Flüssigkeitsförderpumpe 32 außer Betrieb setzen, sobald das Werkzeug 70 auf die Federklemmen 17 wirkt. Auf diese Weise kann das Werkzeug 70 einerseits zur Stromlosschaltung der Flüssigkeitsförderpumpe 32 und andererseits zum Abnehmen des Kragens 15 genutzt werden.

Vorteilhaft kann vorgesehen sein, dass während des Betriebs der Vorrichtung eine Animation anhand von Lichtsignalen, Displayanzeigen, Tönen, Sprache oder Musik gezeigt wird. Die Animation kann unabhängig von einem Reinigungsvorgang, insbesondere ständig, aktiviert sein. Alternativ kann vorgesehen sein, dass die Animation mit einem externen Signal aktiviert wird, beispielsweise dem Türschließer einer Toilette, der Toilettenspülung oder einem Nährungsschalter. Gelbe oder rote Lichtbedingungen können das Einführen der Hände in den Behandlungsraum 12 signalisieren. Vorzugsweise ist im Bereich der Sprühdüsen 31 bzw. Reinigungsmitteldüsen ein Sensor vorgesehen, der ein Signal an die Steuereinheit 40 abgibt, sobald das zu reinigende Objekt, insbesondere die Hände eines Benutzers, im Bereich der Sprühdüsen 31 angeordnet ist. Die Aktivierung des Sensorsignals bewirkt, dass die gelbe oder rote Leuchtanzeige erlischt und ein Countdown von neun bis null herabgezählt wird. Das Herabzählen des Countdowns sollte vorzugsweise etwa fünf bis acht Sekunden dauern. Nach Ablauf des Countdowns zeigen die Lichtsignale, die jetzt in eine gegensätzliche Richtung laufen, an, dass das Objekt, insbesondere die Hände, aus dem Behandlungsraum 12 entfernt werden können.

In einer alternativen Ausgestaltung kann die Vorrichtung derart gesteuert sein, dass die Sprühdüsen 31 bzw. die Flüssigkeitsförderpumpe 32 erst dann aktiviert wird, wenn das zu reinigende Objekt den Sensor im Bereich der Sprühdüsen 31 erreichen. Die Flüssigkeitsförderpumpe 32 wird dabei kurz betätigt, so dass lediglich ein Sprühstoß von Reinigungsflüssigkeit auf das Objekt abgegeben wird. Zeitgleich ist die Luftförderpumpe 22 aktiviert, um die durch die Sprühdüsen 31 erzeugten Tröpfchen an einem Austritt über die Zugangsöffnung 13 zu hindern und nachfolgend das zu reinigende Objekt zu trocknen. Sobald das Objekt aus dem Behandlungsraum 12 entfernt ist, stoppt die Luftförderpumpe 22. Das vollständige Verlassen des Objekts aus dem Behandlungsraum 12 wird durch die Sensoren im Bereich der Zugangsöffnung 13 erfasst. Bei dieser Variante sind die Sprühdüsen 31 derart angepasst, dass relativ große Tröpfchen zum Benetzen eingesetzt werden können. Das zu reinigende Objekt wird dabei nicht einem Flüssigkeitsnebel, sondern vielmehr einem Flüssigkeitssprühstoß ausgesetzt. Eine höhere Brauchflüssigkeitsmenge wird dabei in Kauf genommen.

Bei der vorgenannten Variante der Steuerung der Reinigungsvorrichtung kann für die Animation vorgesehen sein, dass die Anzahl und stärke der optischen oder akustischen Signale dem Benutzer vermitteln, wie weit er das Objekt, insbesondere seine Hände, in den Behandlungsraum 12 eingeführt hat.

Im Allgemeinen kann vorgesehen sein, dass auf einem Display auf dem Kragen 15 kurze Filme, beispielsweise Werbeinformationen, gezeigt werden. Dadurch wird der Benutzer animiert, die Hände länger im Behandlungsraum 12 zu halten, so dass eine effiziente Trocknung gewährleistet wird. Ferner kann vorgesehen sein, dass ein Zähler im Display des Kragens 15 die Anzahl der erfolgten Reinigungsvorgänge anzeigt.

### Bezugszeichenliste

- 10: Gehäuse
- 11: Innengehäuse
- 11a: Oberseite
- 11b: Unterseite
- 11c: Rückwand
- 11d: Seitenfläche
- 12: Behandlungsraum
- 13: Zugangsöffnung
- 14: Ablaufrinne
- 15: Kragen
- 16: Einschubschacht
- 17: Federklemme
- 18: Ausnehmung
- 19: Außengehäuse
- 20: Trocknungseinheit
- 21: Luftdüse
- 22: Luftförderpumpe
- 23: Luftschlauch
- 24: Flüssigkeitsabscheider
- 25: Ventilator
- 26: Prallplatte
- 27: Aktivkohlefilter
- 28: Drosselklappe
- 29: Absaugschlauch
- 30: Benetzungseinheit
- 31: Sprühdüse
- 32: Flüssigkeitsförderpumpe
- 33: Flüssigkeitsschlauch
- 40: Steuereinheit
- 41: elektrischer Hauptanschluss
- 42: elektrischer Schalter
- 43: Vierwegeventil
- 44: innerer Strömungskanal
- 45: seitliche Öffnung
- 46: äußerer Strömungskanal
- 47: Eintrittsöffnung
- 50: grafisches Anzeigeelement
- 51: alphanumerisches Anzeigeelement
- 60: Frischflüssigkeitsbehälter
- 61: Brauchflüssigkeitsbehälter
- 62: Schlauchanschluss
- 70: Werkzeug

## Patentansprüche

1. Vorrichtung zur Reinigung von Händen umfassend
- ein Gehäuse (10) mit
- einer Innenwandung (11), die einen rinnenförmigen oder muldenförmigen Behandlungsraum (12) zumindest abschnittsweise begrenzt, und
- einer schlitzartigen Zugangsöffnung (13), die derart geformt ist, dass der Behandlungsraum (12) für wenigstens eine Hand eines Benutzers zugänglich ist;
- eine in das Gehäuse integrierte Trocknungseinheit (20), die wenigstens eine Luftdüse (21) zur Ausbildung eines Hochgeschwindigkeits-Luftstroms quer über die Zugangsöffnung (13) umfasst; und
- eine in das Gehäuse (10) integrierte Benetzungseinheit (30), die wenigstens eine Sprühdüse (31) zur Zufuhr von Reinigungsflüssigkeit in den Behandlungsraum (12) umfasst,
wobei die Luftdüse (21) und die Sprühdüse (31) jeweils in die Innenwandung (11) des Gehäuses (10) integriert sind.

2. Vorrichtung zur Reinigung von Objekten, insbesondere menschlichen Extremitäten, umfassend
- ein Gehäuse (10) mit
- wenigstens einer Innenwandung (11), die einen Behandlungsraum (12) zumindest abschnittsweise begrenzt, und
- einer Zugangsöffnung (13) zum Behandlungsraum (12);
- eine in das Gehäuse (10) integrierte Trocknungseinheit (20), die wenigstens eine Luftaustrittsöffnung zur Ausbildung eines Luftstroms quer durch den Behandlungsraum (12) umfasst; und
- eine in das Gehäuse (10) integrierte Benetzungseinheit (30), die wenigstens eine Sprühdüse (31) zur Zufuhr eines Reinigungsmediums in den Behandlungsraum (12) umfasst,
wobei die Luftaustrittsöffnung und die Sprühdüse (31) jeweils in die Innenwandung (11) des Gehäuses (10) integriert sind.

3. Vorrichtung nach Anspruch 1 oder 2,
**dadurch gekennzeichnet, dass**
die Trocknungseinheit (20) wenigstens eine Luftförderpumpe (22) umfasst, die mit der Luftaustrittsöffnung, insbesondere einer Luftdüse (21), fluidverbunden ist.

4. Vorrichtung nach einem der Ansprüche 1 bis 3,
**dadurch gekennzeichnet, dass**
die Benetzungseinheit (30) wenigstens eine Flüssigkeitsförderpumpe (32) umfasst, die mit der Sprühdüse fluidverbunden ist.

5. Vorrichtung nach einem der Ansprüche 1 bis 4,
**dadurch gekennzeichnet, dass**
das Gehäuse (10) einen Boden (11b) und eine Rückwand (11c) aufweist, wobei im Bereich der Rückwand (11c) eine Ablaufrinne (14) in den Boden (11b) integriert ist.

6. Vorrichtung nach Anspruch 5,
**dadurch gekennzeichnet, dass**
die Sprühdüse (31) der Benetzungseinheit (30) zwischen der Rückwand (11c) und der Luftaustrittsöffnung, insbesondere der Luftdüse (21), der Trocknungseinheit angeordnet ist.

7. Vorrichtung nach einem der Ansprüche 1 bis 6,
**dadurch gekennzeichnet, dass**
die Zugangsöffnung (13) gegenüber der Rückwand (11c) angeordnet ist.

8. Vorrichtung nach einem der Ansprüche 1 bis 7,
**dadurch gekennzeichnet, dass**
die Zugangsöffnung (13) durch einen Kragen (15) begrenzt ist, der flanschartig über die Außenkontur des Gehäuses (10) vorsteht.

9. Vorrichtung nach einem der Ansprüche 1 bis 8,
**dadurch gekennzeichnet, dass**
wenigstens Frischflüssigkeitsbehälter (60) vorgesehen ist, der mit der Benetzungseinheit (30) fluidverbindbar ist.

10. Vorrichtung nach einem der Ansprüche 5 bis 9,
**dadurch gekennzeichnet, dass**
wenigstens ein Brauchflüssigkeitsbehälter (61) vorgesehen ist, der mit der Ablaufrinne (14) fluidverbindbar ist.

11. Vorrichtung nach einem der Ansprüche 1 bis 10,
**dadurch gekennzeichnet, dass**
eine Steuereinheit (40) zur zeitgesteuerten Einleitung des Reinigungsmediums, insbesondere der Reinigungsflüssigkeit und/oder des Luftstroms, insbesondere eines Hochgeschwindigkeits-Luftstroms, vorgesehen ist, die mit der Luftförderpumpe (22)und/oder der Flüssigkeitsförderpumpe (32)signalverbunden ist.

12. Vorrichtung nach Anspruch 11,
**dadurch gekennzeichnet, dass**
im Bereich der Zugangsöffnung (13), insbesondere integriert in den Kragen (15), Anzeigeelemente (50, 51) angeordnet sind, die mit der Steuereinheit (40) signalverbunden sind derart, dass der zeitliche Ablauf des Reinigungsvorgangs signalisierbar ist.

13. Vorrichtung nach Anspruch 12,
**dadurch gekennzeichnet, dass**
das Gehäuse (10) wenigstens ein Befestigungselement zur lösbaren Befestigung des Kragens (15) aufweist.

14. Vorrichtung nach Anspruch 13,
**dadurch gekennzeichnet, dass**
das Befestigungselement mit einem Schalter gekoppelt ist, der mit der Steuereinheit (40) signalverbunden ist derart, dass die Flüssigkeitsförderpumpe (32) deaktiviert wird, wenn der Kragen (15) vom Gehäuse (10) getrennt wird.

15. Vorrichtung nach einem der Ansprüche 1 bis 14,
**dadurch gekennzeichnet, dass**
die Trocknungseinheit (20) angepasst ist derart, dass eine Luftaustrittsgeschwindigkeit von wenigstens 120 m/s, insbesondere wenigstens 140 m/s, insbesondere wenigstens 160 m/s, insbesondere wenigstens 180 m/s, insbesondere wenigstens 200 m/s erzeugbar ist.

16. Vorrichtung nach einem der Ansprüche 1 bis 15,
**dadurch gekennzeichnet, dass**
die Trocknungseinheit (20) heizungsfrei ausgebildet ist.
